# FASCICULE DE BREVET EUROPEEN

(11) **EP 2 553 232 B1**
(45) Date de publication et mention de la délivrance du brevet: **24.12.2014**
(21) Numéro de dépôt: 11712225.9
(22) Date de dépôt: 28.03.2011
(51) Int. Cl.: F01P 7/16, F02M 25/07

(54) **DISPOSITIF DE REFROIDISSEMENT POUR UN CIRCUIT DE RECIRCULATION DE GAZ D'ECHAPPEMENT D'UN MOTEUR**
KÜHLVORRICHTUNG FÜR EINEN ABGASRÜCKFÜHRUNGSKREISLAUF EINES MOTOR
COOLING DEVICE FOR AN ENGINE EXHAUST GAS RECIRCULATION CIRCUIT

(30) Priorité: 31.03.2010 FR 1052413
(43) Date de publication de la demande: 06.02.2013
(73) Titulaire: Valeo Systemes Thermiques, 78320 Le Mesnil Saint Denis (FR)
(72) Inventeur: ODILLARD, Laurent, F-72390 Le Luart (FR); LEMARCHAND, Yoann, F-95830 Fremecourt (FR); LATROY, Olivier, F-93100 Montreuil (FR)
(74) Mandataire: Gevers France
(86) Numéro de dépôt international: PCT/EP2011/054750
(87) Numéro de publication internationale: WO 2011/120931

(56) Documents cités:
- EP-A2- 0 763 655
- WO-A1-2008/069743
- FR-A1- 2 915 771
- US-A1- 2004 107 949

## Description

La présente invention concerne un dispositif de refroidissement pour un circuit de recirculation de gaz d'échappement d'un moteur, notamment de véhicule automobile. Elle concerne également un ensemble d'un circuit de recirculation des gaz d'échappement et d'un tel dispositif de refroidissement. Elle concerne encore un système d'alimentation en gaz d'admission d'un moteur, notamment d'un moteur diesel suralimenté, comprenant circuit d'alimentation en air dudit moteur et un tel ensemble. Un tel dispositif est montré dans FR 2915771 A1.

Actuellement, il est connu de prélever des gaz d'échappement d'un moteur, pour les injecter à l'admission dudit moteur, ceci dans le but de diminuer les émissions polluantes. Ces gaz sont habituellement appelés gaz d'échappement recirculés ou EGR pour « Exhaust Gas Recirculated », selon leur dénomination en anglais. Le flux d'EGR vers l'admission est contrôlé par une vanne et refroidi par un échangeur de chaleur, dit échangeur EGR.

Aujourd'hui, l'échangeur EGR et la vanne sont intégrés dans une même boucle de refroidissement.

Il a été constaté par le déposant que ceci pose de nombreux problèmes et l'invention se propose de les résoudre.

Pour cela, l'invention porte sur un dispositif de refroidissement pour un circuit de recirculation de gaz d'échappement d'un moteur, notamment de véhicule automobile, ledit circuit comprenant une vanne de contrôle de la circulation dudit gaz, ledit dispositif comprenant un échangeur de chaleur, dit échangeur EGR, destiné à permettre un échange de chaleur entre les gaz d'échappement passant dans ledit circuit de recirculation et un fluide de refroidissement, et des moyens de refroidissement de ladite vanne.

Selon l'invention, ledit dispositif comprend une boucle de refroidissement, dite haute température conformée pour que lesdits moyens de refroidissement de la vanne soient parcourus par un premier fluide, et une seconde boucle de refroidissement, dite basse température, conformée pour que l'échangeur EGR soit parcouru par un second fluide, prévu à une température inférieure à celle du premier fluide.

Par «boucle» on entend ensemble d'équipements, notamment d'échangeurs, reliés directement entre eux ou par des durits ou équivalent, lesdits équipements et durits étant traversés le fluide parcourant la boucle. Autrement dit, lesdites boucles haute et basse température intègrent respectivement les moyens de refroidissement de la vanne de contrôle de la circulation des EGR et l'échangeur EGR.

On dispose ainsi d'une solution permettant de ne pas pénaliser une seule et même boucle de refroidissement et de répartir la chaleur à dissiper de façon optimisée. On diminue également les risques d'encrassement et de formation de condensats au niveau de la vanne. De plus, en limitant, le refroidissement des EGR au niveau de la vanne, on peut disposer d'EGR dont le refroidissement est limité, en particulier en cas de bi passage de l'échangeur EGR, ce qui présente un intérêt pour le démarrage des convertisseurs catalytiques, utilisés dans les lignes d'échappement du moteur, pour la dépollution.

Selon différents mode de réalisation :
- lesdites boucles haute et basse températures comprennent chacune un échangeur de chaleur, dit radiateur de refroidissement, respectivement, haute et basse température, permettant un échange de chaleur entre un flux d'air ambiant et, respectivement, lesdits premier et second fluides,
- la boucle basse température comprend un refroidisseur d'air de suralimentation, ledit refroidisseur d'air permettant un échange de chaleur entre l'air parcourant un circuit d'alimentation en air du moteur et le fluide de ladite boucle basse température,
- le refroidisseur d'air de suralimentation, l'échangeur EGR et le radiateur basse température sont montés en série selon le sens d'écoulement du fluide dans la boucle basse température,
- la boucle haute température comprend un radiateur de chauffage, ladite boucle étant conformée pour permettre un échange de chaleur entre de l'air traversant ledit radiateur de chauffage et le premier fluide, sortant desdits moyens de refroidissement de la vanne, de façon à réchauffer l'air traversant ledit radiateur de chauffage.

L'invention concerne également un ensemble d'un circuit de recirculation des gaz d'échappement, comprenant une vanne de contrôle de la circulation dudit gaz, et d'un dispositif de refroidissement dudit circuit, tel qu'évoqué ci-dessus.

Selon un exemple de réalisation, ladite vanne comprend un corps et lesdits moyens de refroidissement de la vanne sont constitués par des canalisations, ménagés dans ledit corps de façon à autoriser la circulation du premier fluide dans ladite vanne.

L'invention concerne encore un dispositif d'alimentation en gaz d'admission d'un moteur, notamment d'un moteur diesel suralimenté, comprenant un circuit d'alimentation en air dudit moteur et un ensemble tel que décrit plus haut, le circuit de recirculation de gaz d'échappement débouchant dans ledit circuit d'alimentation en air.

Selon des exemples de réalisation:
- ledit circuit d'alimentation en air comprend une vanne de contrôle de la circulation de l'air,
- ledit système comprend une turbo compresseur présentant une turbine entrainée par les gaz d'échappement du moteur et un compresseur, entrainé par ladite turbine, pour comprimer l'air circulant dans le circuit d'alimentation, ledit circuit de recirculation des gaz d'échappement prélevant les gaz d'échappement en amont de la turbine et les introduisant dans le circuit d'alimentation en air en aval du compresseur.

L'invention sera mieux comprise à la lumière de la description suivante qui n'est donnée qu'à titre indicatif et qui n'a pas pour but de la limiter, accompagnée des dessins joints parmi lesquels :
- les figures 1 et 2 illustrent respectivement, de façon schématique, un exemple de boucle haute et basse température d'un dispositif de refroidissement conforme à l'invention,
- la figure 3 illustre de façon schématique un exemple de système d'alimentation en gaz d'admission d'un véhicule, conforme à l'invention et associé au dispositif de refroidissement illustré aux figures 1 et 2.

Comme illustré aux figures 1 et 2, l'invention concerne un dispositif de refroidissement pour un circuit de recirculation de gaz d'échappement d'un moteur 1, notamment moteur thermique, par exemple Diesel, de véhicule automobile. Comme il est détaillé plus bas, ledit circuit comprend une vanne 2 de contrôle de la circulation dudit gaz. Ladite vanne 2 est prévue, par exemple, pour permettre une régulation de débit des EGR traversant ledit circuit.

Le dispositif conforme à l'invention comprend un échangeur de chaleur 3, dit échangeur EGR, destiné à permettre un échange de chaleur entre les gaz d'échappement passant dans ledit circuit de recirculation et un fluide de refroidissement, et des moyens 4 de refroidissement de ladite vanne 1 de contrôle de la circulation des EGR.

Selon l'invention, ledit dispositif comprend une boucle 5 de refroidissement, dite haute température, illustrée plus précisément à la figure 1, parcourue par un premier fluide. Elle est conformée, par exemple, de façon à refroidir ledit moteur 1 et pourra comprendre un radiateur de refroidissement 6, dit radiateur de refroidissement haute température, permettant un échange de chaleur entre un flux d'air ambiant et ledit premier fluide.

Ladite boucle de refroidissement haute température comprend en outre, par exemple, un boîtier de sortie d'eau 7, un thermostat 8 et une pompe 9. Le boîtier de sortie d'eau 7 est monté directement sur le moteur 1 et relié par une canalisation 10 au radiateur de refroidissement haute température 6. Une canalisation 11 est prévue entre le radiateur de refroidissement haute température 6 et une entrée 1a dudit premier fluide dans le moteur 1.

La pompe 9 est prévue sur la canalisation 11 reliant le radiateur de refroidissement haute température 6 et le moteur 1, et le thermostat 8 est prévu sur la canalisation 10 reliant le boîtier de sortie d'eau 7 et le radiateur de refroidissement haute température 6.

La pompe 9 provoque une circulation de fluide à travers ledit moteur 1 où le premier fluide refroidit le moteur en se chargeant en calories. Le premier fluide pénètre ensuite dans le boîtier de sortie d'eau 7 et, si le thermostat 8 est ouvert, parcoure la canalisation 10 reliant le boîtier de sortie d'eau 7 et le radiateur de refroidissement haute température 6. Il pénètre ensuite dans ledit radiateur de refroidissement haute température 6 où il est refroidi avant de retourner au moteur par la conduite 11 reliant le radiateur de refroidissement haute température 6 et le moteur 1.

Le dispositif conforme à l'invention comprend également une seconde boucle 12 de refroidissement, dite basse température, détaillée à la figure 2, parcouru par un second fluide. Ladite boucle basse température comprend, par exemple, un radiateur de refroidissement 13, dit radiateur de refroidissement basse température, permettant un échange de chaleur entre un flux d'air ambiant et le second fluide, prévu circulant dans ledit radiateur.

Selon l'invention, ladite boucle haute température 5 est conformée pour que lesdits moyens 4 de refroidissement de la vanne 2 de contrôle de la circulation des EGR soient parcourus par le premier fluide et ladite seconde boucle est conformée pour que l'échangeur EGR 3 soit parcouru par ledit second fluide, prévu à une température inférieure à celle du premier fluide.

On améliore ainsi le fonctionnement d'ensemble du dispositif en assignant à la vanne et à l'échangeur un circuit de refroidissement distinct l'un de l'autre et qui pourra donc être plus approprié.

Lesdits premier et second fluides sont, par exemple, des fluides caloporteurs de même nature chimique, tels que de l'eau additionnée de glycol.

Selon l'exemple de réalisation illustré, lesdites boucles haute et basse températures 5, 12 sont indépendantes et ne communiquent pas entre elles. Il pourra cependant être prévu que lesdites boucles communiquent entre elles, notamment dans le but de partager les capacités de dissipation de chaleur des radiateurs de refroidissement haute et basse température 6, 13.

Lesdits radiateurs 6, 13 haute et basse température sont positionnés l'un par rapport à l'autre, par exemple de façon à ce qu'ils soient traversés, en série, par un même flux d'air. Autrement dit, ils sont placés l'un derrière l'autre dans le sens d'écoulement du flux d'air. Cela étant, ils pourraient aussi être disposés l'un en dessous de l'autre. Ils forment, par exemple, un module pouvant être rapporté de façon monobloc, à l'avant du véhicule.

Si l'on revient à la boucle haute température 5, celle-ci pourra en outre comprendre une voie 14 de bipasse du radiateur haute température 6, reliant le boitier de sortie d'eau 7 et l'entrée 1a du premier fluide dans le moteur 1. Ladite voie de bipasse 14 est destinée à être parcourue par ledit premier fluide lorsque le thermostat 8 est fermé, c'est-à-dire, lorsque le moteur 1 n'a pas besoin d'être refroidi.

Selon le mode de réalisation illustré, la boucle haute température 5 comprend aussi un radiateur de chauffage 15. Il s'agit, par exemple, d'un radiateur de chauffage d'une installation de climatisation de l'habitacle du véhicule automobile. Ladite boucle 5 est conformée pour permettre un échange de chaleur entre de l'air traversant ledit radiateur de chauffage 15 et le premier fluide, sortant desdits moyens de refroidissement 4 de la vanne 2, de façon à réchauffer l'air traversant ledit radiateur de chauffage.

Selon l'exemple illustré, ladite boucle haute température 5 comprend une conduite 16, reliant, d'une part, l'entrée 1a du premier fluide dans le moteur et, d'autre part, une entrée du premier fluide dans la vanne 2 et une entrée du premier fluide dans le radiateur de chauffage 15. Elle comprend aussi une conduite 17, reliant, d'une part, une sortie du premier fluide de la vanne 2 et une sortie du premier fluide du radiateur de chauffage 15, et, d'autre part, le boîtier de sortie d'eau 7. Autrement dit la vanne 2 et le radiateur de chauffage 15 sont placés en parallèle selon le sens d'écoulement du premier fluide. Les calories dissipées par la vanne 2 dans le circuit pourront ainsi atteindre le radiateur de chauffage 15, en particulier par la voie bipasse 14.

Si l'on revient maintenant à la boucle basse température 12, celle-ci pourra comprendre une pompe basse température 18 pour assurer la circulation du second fluide.

Ladite boucle basse température 12 comprend en outre, par exemple, un refroidisseur d'air de suralimentation 19. Ce dernier est destiné à permettre un échange de chaleur entre l'air parcourant un circuit d'alimentation en air du moteur 1 et le fluide de ladite boucle 12 basse température.

Selon l'exemple de réalisation illustré, le refroidisseur d'air de suralimentation 19, l'échangeur EGR 2 et le radiateur basse température 13 sont montés en série selon le sens d'écoulement du fluide dans la boucle basse température 12.

L'invention concerne aussi un ensemble d'un circuit de recirculation des gaz d'échappement, comprenant une vanne 2 de contrôle de la circulation dudit gaz, et d'un dispositif de refroidissement dudit circuit, tel que décrit plus haut.

Ladite vanne 2 comprend, par exemple, un corps et lesdits moyens 4 de refroidissement de la vanne 2 sont constitués par des canalisations, non représentées, ménagés dans ledit corps de façon à autoriser la circulation du premier fluide dans ladite vanne 2.

Comme illustré à la figure 3, la vanne 2 et l'échangeur EGR sont montés en série, dans cet ordre, selon le sens d'écoulement des EGR.

Bien que cela ne soit pas représenté, il pourra être prévu une canalisation permettant aux EGR de bipasser l'échangeur EGR, et une vanne, dite bipasse, ouvrant ou fermant ladite canalisation de bipasse. Pour son refroidissement, ladite vanne bipasse pourra être intégrée à ladite boucle haute température.

L'invention concerne encore un système d'alimentation en gaz d'admission d'un moteur, notamment d'un moteur diesel suralimenté.

En se reportant à nouveau à la figure 3, on constate que ledit système d'alimentation comprend un circuit 20 d'alimentation en air dudit moteur et un ensemble tel que décrit plus haut. Le circuit de recirculation de gaz d'échappement dudit ensemble, illustré 21, débouche dans ledit circuit 20 d'alimentation en air, par exemple au niveau d'un collecteur 22 de répartition des gaz d'admission dans le moteur 1.

Ledit circuit d'alimentation en air comprend, par exemple, une vanne 23 de contrôle de la circulation de l'air, assurant, notamment, une régulation du débit d'air et/ou participant à la régulation du débit d'EGR, en commun avec la vanne 2 du circuit 21 de recirculation des gaz d'échappement.

Ledit système pourra en outre comprendre un turbo compresseur 24 présentant une turbine 25, situé dans la voie 26 de passage des gaz d'échappement sortant du moteur 1 et entrainée par ceux-ci, et un compresseur 27, entrainé par ladite turbine 25, pour comprimer l'air circulant dans le circuit d'alimentation. Ledit circuit de recirculation des gaz d'échappement 21 prélève les gaz d'échappement en amont de la turbine 25 et les introduit dans le circuit 20 d'alimentation en air en aval du compresseur 27.

Dans ledit circuit 20 d'alimentation en air, le refroidisseur d'air de suralimentation 19 et la vanne 23 de contrôle de la circulation de l'air sont prévus, par exemple, en série, dans cet ordre, selon le sens d'écoulement de l'air dans ledit circuit d'admission 20, ceci entre la turbine 27 et le point d'injection des EGR dans ledit circuit d'alimentation 20.

## Revendications

1. Dispositif de refroidissement pour un circuit (21) de recirculation de gaz d'échappement d'un moteur (1), notamment de véhicule automobile, ledit circuit comprenant une vanne (2) de contrôle de la circulation dudit gaz, ledit dispositif comprenant un échangeur de chaleur (3), dit échangeur EGR, destiné à permettre un échange de chaleur entre les gaz d'échappement passant dans ledit circuit de recirculation (21) et un fluide de refroidissement, et des moyens (4) de refroidissement de ladite vanne, **caractérisé par** le fait ledit dispositif comprend une boucle (5) de refroidissement, dite haute température conformée pour que lesdits moyens (4) de refroidissement de la vanne soient parcourus par un premier fluide, et une seconde boucle (12) de refroidissement, dite basse température, conformée pour que l'échangeur EGR (3) soit parcouru par un second fluide, prévu à une température inférieure à celle du premier fluide.

2. Dispositif selon la revendication 1 dans lequel lesdites boucles haute et basse températures (5, 12) comprennent chacune un échangeur de chaleur (6, 13), dit radiateur de refroidissement, respectivement, haute et basse température, permettant un échange de chaleur entre un flux d'air ambiant et, respectivement, lesdits premier et second fluides.

3. Dispositif selon la revendication 2 dans lequel la boucle basse température comprend un refroidisseur d'air de suralimentation (19), ledit refroidisseur d'air permettant un échange de chaleur entre l'air parcourant un circuit d'alimentation en air du moteur et le fluide de ladite boucle basse température.

4. Dispositif selon la revendication 3 dans lequel le refroidisseur d'air de suralimentation (19), l'échangeur EGR (3) et le radiateur basse température (13) sont montés en série, selon le sens d'écoulement du fluide dans la boucle basse température.

5. Dispositif selon l'une quelconque des revendications précédentes dans lequel la boucle haute température comprend un radiateur de chauffage (15), ladite boucle étant conformée pour permettre un échange de chaleur entre de l'air traversant ledit radiateur de chauffage (15) et le premier fluide, sortant desdits moyens de refroidissement (4) de la vanne, de façon à réchauffer l'air traversant ledit radiateur de chauffage.

6. Ensemble d'un circuit (21) de recirculation des gaz d'échappement, comprenant une vanne (2) de contrôle de la circulation dudit gaz, et d'un dispositif de refroidissement dudit circuit, selon l'une quelconque des revendications précédentes.

7. Ensemble selon la revendication 6 dans lequel ladite vanne (2) comprend un corps et lesdits moyens (4) de refroidissement de la vanne (2) sont constitués par des canalisations, ménagés dans ledit corps de façon à autoriser la circulation du premier fluide dans ladite vanne.

8. Système d'alimentation en gaz d'admission d'un moteur, notamment d'un moteur diesel suralimenté, comprenant un circuit (20) d'alimentation en air dudit moteur et un ensemble selon l'une quelconque des revendications 6 ou 7, le circuit (21) de recirculation de gaz d'échappement débouchant dans ledit circuit (20) d'alimentation en air.

9. Système selon la revendication 8 dans lequel ledit circuit d'alimentation en air comprend une vanne (23) de contrôle de la circulation de l'air.

10. Système selon l'une quelconque des revendications 8 ou 9 comprenant une turbo compresseur (24) présentant une turbine (25), entrainée par les gaz d'échappement du moteur, et un compresseur (27), entrainé par ladite turbine (25), pour comprimer l'air circulant dans le circuit d'alimentation (20), ledit circuit (21) de recirculation des gaz d'échappement prélevant les gaz d'échappement en amont de la turbine (25) et les introduisant dans le circuit d'alimentation en air en aval du compresseur (27).

## Patentansprüche

1. Kühlvorrichtung für einen Abgas-Rückführungskreislauf (21) eines Motors (1), insbesondere eines Kraftfahrzeugs, wobei der Kreislauf einen Steuerschieber (2) der Rückführung des Gases aufweist, wobei die Vorrichtung einen Wärmeaustauscher (3), AGR-Wärmeaustauscher genannt, aufweist, der dazu bestimmt ist, einen Wärmeaustausch zwischen den Abgasen, die in dem Rückführungskreislauf (21) durchgehen, und einem Kühlmittel zu erlauben, und Kühlmittel (4) des Schiebers, **dadurch gekennzeichnet, dass** die Vorrichtung eine Kühlschleife (5), Hochtemperatur-Kühlschleife genannt, aufweist, die ausgebildet ist, damit die Kühlmittel (4) des Schiebers von einem ersten Fluid durchlaufen werden, und eine zweite Kühlschleife (12), Niedertemperatur-Kühlschleife genannt, die ausgebildet ist, damit der AGR-Wärmeaustauscher (3) von einem zweiten Fluid, das mit einer Temperatur vorgesehen ist, die niedriger ist als die des ersten Fluids, durchlaufen wird.

2. Vorrichtung nach Anspruch 1, bei der die Hochtemperatur- und Niedertemperaturkühlschleife (5, 12) jeweils einen Wärmeaustauscher (6, 13), jeweils Hochtemperatur- und Niedertemperaturkühlradiator genannt, aufweisen, die einen Wärmeaustausch zwischen einem Umgebungsluftstrom und jeweils dem ersten und dem zweiten Fluid erlauben.

3. Vorrichtung nach Anspruch 2, bei der die Niedertemperaturschleife einen Ladeluftkühler (19) aufweist, wobei der Ladeluftkühler einen Wärmeaustausch zwischen der Luft, die einen Luftzufuhrkreislauf des Motors durchläuft, und dem Fluid der Niedertemperaturschleife erlaubt.

4. Vorrichtung nach Anspruch 3, bei der der Ladeluftkühler (19), der AGR-Wärmeaustauscher (3) und der Niedertemperaturkühlradiator (13) in Serie entlang der Strömungsrichtung des Fluids in der Niedertemperaturschleife installiert sind.

5. Vorrichtung nach einem der vorhergehenden Ansprüche, bei der die Hochtemperaturschleife einen Heizungsradiator (15) aufweist, wobei die Schleife ausgebildet ist, um einen Wärmeaustausch zwischen der Luft, die den Heizungsradiator (15) durchquert, und dem ersten Fluid, das aus den Kühlmitteln (4) des Schiebers austritt, derart erlaubt, dass die Luft, die den Heizungsradiator durchquert, erhitzt wird.

6. Baugruppe eines Abgas-Rückführungskreislaufs (21), die einen Steuerschieber (2) der Zirkulation des Gases und eine Kühlvorrichtung des Kreislaufs nach einem der vorhergehenden Ansprüche aufweist.

7. Baugruppe nach Anspruch 6, bei der der Schieber (2) einen Körper aufweist, und die Kühlmittel (4) des Schiebers (2) aus Kanalisationen ausgebildet sind, die in dem Körper derart eingerichtet sind, dass die Zirkulation des ersten Fluids in dem Schieber gestattet wird.

8. Ansauggaszufuhrsystem eines Motors, insbesondere eines Turbodieselmotors, das einen Luftzufuhrkreislauf (20) des Motors und eine Baugruppe nach einem der Ansprüche 6 oder 7 aufweist, wobei der Abgas-Rückführungskreislauf (21) in den Luftzufuhrkreislauf (20) mündet.

9. System nach Anspruch 8, bei dem der Luftzufuhrkreislauf einen Steuerschieber (23) der Luftzirkulation aufweist.

10. System nach einem der Ansprüche 8 oder 9, das einen Turboverdichter (24) aufweist, der eine Turbine (25) aufweist, die von den Abgasen des Motors angetrieben wird, und einen Verdichter (27), der von der Turbine (25) angetrieben wird, um die Luft zu komprimieren, die in dem Zufuhrkreislauf (20) zirkuliert, wobei der Abgas-Rückführungskreislauf (21) die Abgase stromaufwärts der Turbine (25) entnimmt und sie in den Luftzufuhrkreislauf stromabwärts des Verdichters (27) einführt.

## Claims

1. A cooling device for an engine (1), notably motor vehicle engine, exhaust gas recirculation circuit (21), said circuit comprising a valve (2) for controlling the circulation of said gas, said device comprising a heat exchanger (3), known as an EGR exchanger, intended to allow an exchange of heat between the exhaust gases passing through said recirculation circuit (21) and a cooling fluid, and means (4) for cooling said valve, **characterized in that** said device comprises a cooling loop (5), known as a high-temperature loop, configured so that said valve cooling means (4) have a first fluid passing through them and a second cooling loop (12), known as a low-temperature loop, configured so that a second fluid, intended to be at a temperature lower than that of the first fluid, passes through the EGR exchanger (3).

2. The device as claimed in claim 1, in which said high-temperature and low-temperature loops (5, 12) each comprise a heat exchanger (6, 13) known respectively as a high-temperature and a low-temperature cooling radiator, allowing an exchange of heat between a stream of ambient air and, respectively, said first and second fluids.

3. The device as claimed in claim 2, in which the low-temperature loop comprises an intercooler (19), said intercooler allowing an exchange of heat between the air that passes through an engine air supply circuit and the fluid of said low-temperature loop.

4. The device as claimed in claim 3, in which the intercooler (19), the EGR exchanger (3) and the low-temperature radiator (13) are mounted in series in the direction in which the fluid flows in the low-temperature loop.

5. The device as claimed in any one of the preceding claims, in which the high-temperature loop comprises a heating radiator (15), said loop being configured to allow an exchange of heat between air passing through said heating radiator (15) and the first fluid leaving said valve cooling means (4), so as to heat up the air that passes through said heating radiator.

6. An assembly of an exhaust gas recirculation circuit (21) comprising a valve (2) for controlling the circulation of said gas, and of a device for cooling said circuit, as claimed in any one of the preceding claims.

7. The assembly as claimed in claim 6, in which said valve (2) comprises a body and said means (4) of cooling the valve (2) consist of ducts, formed in said body so as to allow the first fluid to flow through said valve.

8. A system for supplying an engine, notably a supercharged diesel engine, with inlet gas, comprising a circuit (10) for supplying said engine with air and an assembly as claimed in either one of claims 6 and 7, the exhaust gas recirculation circuit (21) opening into said air supply circuit (20).

9. The system as claimed in claim 8, in which said air supply circuit comprises a valve (23) for controlling the circulation of the air.

10. The system as claimed in either one of claims 8 and 9, comprising a turbocharger (24) having a turbine (25) driven by the exhaust gases from the engine, and a compressor (27) driven by said turbine (25) to compress the air flowing through the supply circuit (20), said exhaust gas recirculation circuit (21) bleeding exhaust gases off upstream of the turbine (25) and introducing them into the air supply circuit downstream of the compressor (27).
